# EUROPÄISCHE PATENTSCHRIFT

(11) **EP 1 207 127 B1**
(45) Veröffentlichungstag und Bekanntmachung des Hinweises auf die Patenterteilung: **16.07.2008**
(21) Anmeldenummer: 01127124.4
(22) Anmeldetag: 15.11.2001
(51) Int. Cl.: B65H 35/00, B26D 7/20

(54) **Vorrichtung zum Abschneiden von mattenförmigen Dämmstoffstücken von Rollenware**
Apparatus for cutting mat-like insulation pieces from a roll
Dispositif pour couper des pièces d'isolation sous la forme de natte d'un rouleau

(30) Priorität: 16.11.2000 DE 20019504 U; 10.05.2001 PL 34746201
(43) Veröffentlichungstag der Anmeldung: 22.05.2002
(73) Patentinhaber: Pawelczyk Martin, 44328 Dortmund (DE); Pawelczyk Leszek, 44328 Dortmund (DE)
(72) Erfinder: Pawelczyk Martin, 44328 Dortmund (DE); Pawelczyk Leszek, 44328 Dortmund (DE)
(74) Vertreter: Henfling, Fritz

(56) Entgegenhaltungen:
- DE-C- 838 576
- DE-U- 20 022 391
- US-A- 3 890 868
- US-A- 4 354 410

## Beschreibung

Die Erfindung betrifft eine Vorrichtung zum Abschneiden von mattenförmigen Dämmstoffstücken von Rollenware, bestehend aus einer aufgeständerten, rechteckförmigen, aus zwei Stücken bestehenden Arbeitsplatte mit einem sich im Abstand von einer Stirnseite über ihre Breite erstreckenden Spalt zwischen den Teilstücken für ein den Spalt in der Arbeitsplatte durchsetzendes, über die Breite der Arbeitsplatte verlagerbares Messer. Eine solche Vorrichtung zum Zuschneiden von Schaumstoffbahnen ist der DE-200 22 391 U1 zu entnehmen.

Zur Wärme- und dann auch Schalldämmung werden im Dachbereich Dämmstoffe eingesetzt, die als Rollenware angeliefert werden. Von der Dämmstoffrolle werden vor Ort maßgerechte Dämmstoffstücke abgetrennt und zwischen die Dachsparren eingefügt. Kommt Klemmfilzwolle zum Einsatz, erfordert dies eine maßgenaue Abtrennung der zwischen die Sparren einzufügenden Dämmstoffabschnitte, damit sich die hierbei allein auf Klemmung beruhende Fixierung der ein geringes Übermaß aufweisenden Dämmstoffabschnitte einstellt.

Zum Abschneiden maßgerechter Dämmstoffstücke von Rollenware vor Ort, also in erster Linie im Dachbereich, wird nunmehr eine Vorrichtung vorgeschlagen, die
eine einer Stirnseite der Arbeitsplatte zugeordnete, zylindrische Aufnahme für die Dämmstoffrolle mit einem sich über die Breite der Arbeitsplatte erstreckenden, an die Arbeitsplatte angrenzenden Austrittsschlitz für die von der Dämmstoffrolle abzuziehende Dämmstoffbahn,
eine sich im Abstand vom Austrittsschlitz über die Breite der Arbeitsplatte erstreckende, über die Unter- und die Oberseite der Arbeitsplatte vorspringende, den Spalt zwischen den Teilstücken der Arbeitsplatte definierende Führung für das an der Führung ansetzbare, die Arbeitsplatte durchsetzende Messer zum Abtrennen von Dämmstoffstücken von der Dämmstoffbahn,
die obere Messerführung von der Arbeitsplatte lösbar,
und eine sich an der Arbeitsplatte führende, parallel zur Messerführung verlaufende, ausgehend von der Messerführung zur von der Aufnahme für die Dämmstoffrolle abgewandten Stirnseite der Arbeitsplatte hin verlagerbare, an der Arbeitsplatte festlegbare Anschlagleiste,
aufweist. Die erfindungsgemäße Vorrichtung erleichtert das Abschneiden paßgerechter, insbesondere dann auch winkelrechter Dämmstoffabschnitte von angelieferter Rollenware, was Voraussetzung für die auf Klemmung beruhende Fixierung der Dämmstoffab-schnitte zwischen den Dachsparren ist. Wird Klemmfilzwolle als Dämmstoff eingesetzt, reicht das Übermaß der Dämmstoffabschnitte für die dadurch bewirkte Klemmung der Dämmstoffabschnitte zwischen den Dachsparren für die bleibende Fixierung der Dämmstoffabschnitte zwischen den Dachsparren aus. Auch wenn eine zusätzliche Absicherung der Dämmstoffabschnitte zwischen den Dachsparren durch an den Dachsparren, die Dämmstoffabschnitte hinterfangende Leisten vorgesehen sein sollte, erleichtert die einleitende Klemmfixierung das Einbringen der Dämmstoffabschnitte.

Ausgestaltungen der erfindungsgemäßen Vorrichtung ergeben sich aus den Unteransprüchen 2 bis 19. Die Ausgestaltung der Vorrichtung entsprechend Anspruch 2 trägt wesentlich zur winkelrechten Abtrennung von Dämmstoffabschnitten von der Dämmstoffbahn bei. Die Ansprüche 9 bis 16 heben ab auf konstruktive Ausgestaltungen der Vorrichtung, die sich in Zusammenhang mit dem Aufbau der Vorrichtung und in Teilen dann auch ihrer Handhabung als vorteilhaft erweisen. Ausgestaltungen der Vorrichtung entsprechend den Ansprüchen 7, 8 und 17 bis 19 erleichtern die Überführung der Vorrichtung an den Einsatzort, wobei es sich in erster Linie um den Dachbereich von Gebäuden handelt.

In der Zeichnung ist die Erfindung anhand von in schematischer Weise dargestellten Ausführungsbeispielen weitergehend erläutert. Es zeigen
- Figur 1: eine erster Version der neuen Vorrichtung in schaubildlicher Darstellung,
- Figur 2: einen Vertikalschnitt durch den Messerführunl,sbereich in Figur 1, in einem Teilbereich aufgebrochen,
- Figur 3: das die Teilstücke der Arbeitsplatte zusammenfassende Steckteil.
- Figur 4: eine abgewandelte Ausführungsform des mit der Aufnahme für die Rollenware versehenen Teilstücks der Vorrichtung in schaubildlicher Darstellung.

Die in Figur 1 dargestellte Vorrichtung zum Abschneiden von Dämmstoffstücken von Rollenware weist eine aus zwei Teilstücken 1 und 2 bestehende Arbeitsplatte 1,2 auf. Die Teilstücke 1 und 2 der Arbeitsplatte 1,2 sind miteinander mit Hilfe von an beiden Längskanten der Arbeitsplatte 1, 2 angesetzten Verbindungsstücken 3 zusammengefasst. Die Verbindungstücke 3 bestehen aus einer Stirnplatte 4, von der im Abstand voneinander Steckbolzen 5 und 6 ausgehen (Figur 3), die in an den Teilstücken 1 und 2 der Arbeitsplatte 1, 2 vorgesehene Aufnahmen 22 und 22' (Figur 2) einfügbar sind. Der Abstand der Aufnahmen 22 und 22' und dementsprechend dann auch der Abstand der Steckbolzen 5 und 6 definiert den zwischen den zusammengefassten Teilstücken 1 und 2 der Arbeitsplatte 1, 2 ausgebildeten Spalt 24 (Figur 2) für den Durchtritt des Messers zum Abtrennen von Dämmstoffstücken von der Rollenware.

An der Stirnseite des Teilstücks 1 der Arbeitsplatte 1, 2 befindet sich die zylindrische Aufnahme 7 für die Rollenware, die bei der in Figur 1 dargestellten Lösung einstückig mit dem Teilstück 1 der Arbeitsplatte 1, 2 ausgebildet ist. Über die Länge der zylindrischen Aufnahme 7 erstreckt sich der an die Arbeitsplatte angrenzende Austrittsschlitz 8 für die von der in die Aufnahme 7 eingelagerten Rollenware abzuziehende Dämmstoff bahn. Eine der Stirnseiten der Aufnahme 7 ist geschlossen (10), die andere Stirnseite durch einen Deckel 9 verschließbar. Das Teilstück 1 der Arbeitsplatte 1, 2 ist auf der dem Teilstück 2 zugewandten Seite mit einer zum Boden hin orientierte Abkantung 11 versehen.

An der dem Teilstück 1 zugewandten Stirnseite des Teilstücks 2 der Arbeitsplatte 1, 2 ist bodenseitig eine L-Profilschiene 20 angesetzt, dessen zum Boden hin orientierte Schenkel 20' zusammen mit der zum Boden hin orientierten Abwicklung 11 des Teilstücks 1 die Führung für das Messer zum Abtrennen der Dämmstoffstücke von der von der Rollenware abgezogenen Dämmstoffbahn bildet. Ergänzt wird diese Führung durch eine auf dem Teilstück 2 aufsitzende L-Profilschiene 19, dessen gegenläufig zum Schenkel 20' des an der Unterseite des Teilstücks 2 der angesetzten L-Profilschiene 20 orientierter Schenkel 19' mit dem Schenkel 20' fluchtet. Die dem Teilstück 2 der Arbeitsplatte 1, 2 zugeordnete L-Profilschiene 19 ist lösbar mit dem Teilstück 2 verbunden (18, 21). Weiterer Bestandteil des Teilstücks 2 der Arbeitsplatte 1, 2 ist die Anschlagleiste 17, die ausgehend von der Bestandteil des Teilstücks 2 bildenden Messerführung 19' zur gegenüberliegenden Stirnseite des Teilstücks 2 hin mit Hilfe von von der Anschlagleiste ausgehenden Steckbolzen gegenüber dem Teilstück 2 einerseits fixierbar und andererseits verlagerbar ist (Doppelpfeil A in Figur 1), wobei die Bolzen in Bestandteil von entlang den Längskanten des Teilstücks 2 verlaufenden Lochreihen bildende Löcher 15 einfügbar sind. Das Teilstück 2 der Arbeitsplatte 1, 2 ist dann auch noch mit sich entlang den Längskanten des Teilstücks 2 verlaufenden Messleisten 16 versehen.

Im Detail nicht dargestellt sind die Teilstücke 1 und 2 der Arbeitsplatte 1, 2 auf lösbar damit verbundenen Gestellen 13 und 14 aufgeständert, die in Teilen dann auch teleskopierbar sein können, so die Holme der Gestelle sowie die Stabilisierungsstreben. Damit wird die Überführung der Vorrichtung an den Einsatzort erleichtert.

Bei der in Figur 2 dargestellten Lösung sind die Aufnahmen 22 für die Steckbolzen 5 der Verbindungsstücke 3 an der Messerführung 11 angesetzt, die Aufnahmen 22' für die Steckbolzen 6 der Verbindungsstücke 3 an der dem Teilstück 2 der Arbeitsplatte 1, 2 zugeordneten L-Profilschiene 20, damit dann auch die Lagerböcke 21 für die von der dem Teilstück 2 der Arbeitsplatte 1 ,2 zugeordneten L-Profilschiene 19 ausgehenden Steckbolzen 18. Die in dem Bestandteil des Verbindungsstücks 3 bildenden Steckbolzen 5 befindlichen Bohrung 23 (Figur 3) dient einer Splintsicherung der angesetzten Verbindungsstücke.

Die Handhabung der Vorrichtung erfolgt in der Weise, dass bei zusammengefassten und aufgeständerten Teilstücken 1 und 2 der Arbeitsplatte 1,2 zunächst einmal die Aufnahme 7 mit einer Dämmstoffrolle beschickt wird. Anschliessend wird die Anschlagleiste 17 der vorgegebenen Ablänglänge entsprechend auf dem Teilstück 2 der Arbeitsplatte 1, 2 verlagert (Doppelpfeil A in Figur 1). Sodann wird die L-Profilschiene 19 von dem Teilstück 2 der Arbeitsplatte 1, 2 abgehoben und die Dämmstoffbahn von der in der Aufnahme 7 befindlichen Dämmstoffrolle bis zum Auflaufen auf die Anschlagleiste 17 abgezogen. Danach wird die L-Profilschiene 19 wieder an das Teilstück 2 der Arbeitsplatte 1, 2 angesetzt und der definierte Dämmstoffabschnitt mit Hilfe eines an der Führung 19', sich in Spalt 24 zwischen der bodenseitigen Führung 11, 20' hinein erstreckendes Messers, soweit erforderlich unter gleichzeitigem Andruck der L-Profilschiene 19 gegen die Dämmstoffbahn abgetrennt. Ergebnis ist ein winkelrechter und dann auch passgerechter Dämmstoffabschnitt.

## Patentansprüche

1. Vorrichtung zum Abschneiden von mattenförmigen Dämmstoffstücken von Rollenware, bestehend aus einer aufgeständerten (13, 14), rechteckförmigen, aus zwei Teilstücken bestehenden Arbeitsplatte (1,2) mit einem sich im Abstand von einer Stirnseite der Arbeitsplatte über ihre Breite erstreckenden Spalt (24) zwischen den Teilstücken (1, 2) für ein den Spalt (24) in der Arbeitsplatte (1, 2) durchsetzendes, über die Breite der Arbeitsplatte (1, 2) verlagerbares Messer und mit:
einer einer Stirnseite der Arbeitsplatte zugeordneten, zylindrischen Aufnahme (7) für die Dämmstoffrolle mit einem sich über die Breite der Arbeitsplatte (1, 2) erstreckenden, an die Arbeitsplatte (1, 2) angrenzenden Austrittsschlitz (8) für die von der Dämmstoffrolle abzuziehende Dämmstoffbahn, einer sich im Abstand vom Austrittsschlitz (8) über die Breite der Arbeitsplatte (1,2) erstreckenden, über die Unter- und die Oberseite der Arbeitsplatte (1, 2) vorspringenden, den Spalt (24) zwischen den Teilstücken (1 u. 2) der Arbeitsplatte (1, 2) definierenden Führung (11, 19¹, 20¹) für das an der Führung ansetzbare, die Arbeitsplatte (1, 2) durchsetzende Messer zum Abtrennen von Dämmstoffstücken von der Dämmstoffbahn,
der oberen Messerführung (19¹) von der Arbeitsplatte (1, 2) lösbar,
einer sich an der Arbeitsplatte (1, 2) führenden, parallel zur Messerführung (11, 19¹, 20¹) verlaufenden, ausgehend von der Messerführung zur von der Aufnahme (7) für die Dämmstoffrolle abgewandten Stirnseite der Arbeitsplatte (1, 2) hin verlagerbaren, an der Arbeitsplatte (1, 2) festlegbaren Anschlagleiste (17).

2. Vorrichtung nach Anspruch 1, **gekennzeichnet** mit einer sich mindestens entlang einer der Kanten des Teilstückes (1) der Arbeitsplatte (1, 2) mit der zylindrischen Aufnahme (7) bis zum in der Arbeitsplatte (1, 2) ausgebildeten Spalt (24) erstreckenden, über die Arbeitsplatte (1, 2) vorspringenden Führung (25) für die von der Dämmstoffrolle abgezogenen Dämmstoffbahn.

3. Vorrichtung nach Anspruch 1 oder Anspruch 2, bei der die Aufnahme (7) auf der Arbeitsplatte (1, 2) aufsitzt.

4. Vorrichtung nach Anspruch 1 oder Anspruch 2, bei der die Aufnahme (7) unterhalb des Niveaus der Arbeitsplatte (1, 2) gelagert ist.

5. Vorrichtung nach einem der Ansprüche 1 bis 4, mit einer an einer ihrer Stirnseiten bleibend verschlossenen (10) Aufnahme (7).

6. Vorrichtung nach Anspruch 5, mit einem Deckelverschluss (9) der der bleibend verschlossenen Stirnseite (10) gegenüberliegenden Stirnseite der Aufnahme (7).

7. Vorrichtung nach einem der Ansprüche 1 bis 6, **dadurch** bei der die Aufnahme (7) der Arbeitsplatte (1, 2) bzw. dem Gestell (13, 14) lösbar zugeordnet ist.

8. Vorrichtung nach einem der Ansprüche 1 bis 7, mit einer geteilten Arbeitsplatte (1, 2), deren Teilstücke (1 und 2) trennbar unter Belassung des Spaltes (24) zusammengefaßt sind (3).

9. Vorrichtung nach einem der Ansprüche 1 bis 8, bei der das kleinere Teilstück (1) der Arbeitsplatte (1, 2) einstückig mit der Führung (11) und der Aufnahme (7) für die Dämmstoffrolle ausgebildet ist.

10. Vorrichtung nach Anspruch 7 oder Anspruch 9, bei der das größere Teilstück (2) der Arbeitsplatte (1, 2) mit einer unteren Messerführung (20') einstückig ausgebildet ist.

11. Vorrichtung nach Anspruch 8 oder Anspruch 9, bei der die untere Messerführung (20') des größeren Teilstücks (2) der Arbeitsplatte (1, 2) Bestandteil einer am prößeren Teilstück (2) angesetzten L-Profilschiene (20) ist.

12. Vorrichtung nach einem der Ansprüche 1 bis 11, bei der die obere Messerführung (19') Bestandteil einer L-Profilschiene (19) ist, deren gegen das größere Teilstück (2) der Arbeitsplatte (1, 2) zur Anlage kommender Schenkel, von dem Teilstück prößeren (2) abhebbar an dem prößeren Teilstück (2) fixiert ist.

13. Vorrichtung nach Anspruch 12 mit von dem gegen das prößere Teilstück (2) der Arbeitsplatte (1, 2) zur Anlage kommenden Schenkeln der L-Profilschiene (19) und beidends der L-Profilschiene (19) ausgehenden, in im Bereich der Längskanten des prößeren Teilstücks (2) dafür vorgesehene Bohrungen einfügbaren, die L-Profilschiene (19) gegenüber dem prößeren Teilstück (2) lagefixiert zusammenfassenden Steckbolzen 18.

14. Vorrichtung nach Anspruch 13 mit den Aufnahmebohrungen in dem prößeren Teilstück (2) der Arbeitsplatte (1, 2) für die Steckbolzen (18) an dem prößeren Teilstück (2) fluchtend angesetzte Lagerböcke (21) mit einer Durchgangsbohrung für den Steckbolzen (18).

15. Vorrichtung nach einem der Ansprüche 1 bis 14 mit einer mindestens an einer Längskante des größeren Teilstücks (2) der Arbeitsplatte (1, 2) von der dem kleineren Teilstück (1) zugewandten Stirnseite zur gegenüberliegenden Stirnseite des prößeren Teilstücks (2) hin verlaufenden Messleiste (16).

16. Vorrichtung nach einem der Ansprüche 1 bis 15, bei der von der umsetzbaren Anschlagleiste (17) in Löcher (15) von entlang den Längskanten des prößeren Teilstückes (2) der Arbeitsplatte (1, 2) im prößeren Teilstück (2) ausgebildeten Lochreihen einfügbare Steckbolzen ausgehen

17. Vorrichtung nach einem der Ansprüche 7 bis 16, mit zusammenlegbaren Gestellen (13, 14).

18. Vorrichtung nach einem der Ansprüche 7 bis 17, mit teleskopierbaren Holmen der Gestelle (13, 14).

## Claims

1. Apparatus for cutting mat-shaped pieces of insulation from a roll, the said apparatus comprising an elevated (13, 14), rectangular work plate (1, 2) that consists of two part pieces with a gap (24), extending at a distance from an end face of the work plate over its width, between the part pieces (1, 2) for a cutter, which passes through the gap (24) in the work plate (1, 2) and is displaceable over the width of the work plate (1, 2) and including:
a cylindrical accommodating means (7) for the insulation roll, the said accommodating means being associated with an end face of the work plate, with an output slit (8) for the length of insulation material to be removed from the insulation roll, the said output slit extending over the width of the work plate (1, 2) and abutting against the work plate (1, 2), a guide (11, 19', 20'), which extends at a distance from the output slit (8) over the width of the work plate (1, 2), protrudes over the bottom side and the top side of the work plate (1, 2) and defines the gap (24) between the part pieces (1 and 2) of the work plate (1, 2), the said guide being for the cutter, which can be mounted on the guide and pass through the work plate (1, 2) for severing pieces of insulation from the length of insulation material,
the upper cutter guide (19') detachable from the work plate (1, 2),
a stopping strip (17), which leads to the work plate (1, 2), extends parallel to the cutter guide (11, 19'. 20'), is displaceable proceeding from the cutter guide towards the end face of the work plate (1, 2) remote from the accommodating means (7) for the insulation roll, and is fixable to the work plate (1, 2).

2. Apparatus according to claim 1, **characterised** with a guide (25) for the length of insulation material removed from the insulation material roll, the said guide extending at least along one of the edges of the part piece (1) of the work plate (1, 2) with the cylindrical accommodating means (7) as far as the gap (24) configured in the work plate (1, 2) and protruding over the work plate (1, 2).

3. Apparatus according to claim 1 or claim 2, where the accommodating means (7) rests on the work plate (1, 2).

4. Apparatus according to claim 1 or claim 2, where the accommodating means (7) is mounted below the level of the work plate (1, 2).

5. Apparatus according to one of claims 1 to 4, with an accommodating means (7) that remains closed (10) at one of its end faces.

6. Apparatus according to claim 5, with a cover lock (9) for the end face of the accommodating means (7) situated opposite the end face (10) remaining closed.

7. Apparatus according to one of claims 1 to 6, where the accommodating means (7) is detachably associated with the work plate (1, 2) or respectively the frame (13, 14).

8. Apparatus according to one of claims 1 to 7, with a divided work plate (1, 2), the part pieces of which (1 and 2) are combined so as to be separable leaving the gap (24).

9. Apparatus according to one of claims 1 to 8, where the smaller part piece (1) of the work plate (1, 2) is in one piece with the guide (11) and the accommodating means (7) for the insulation material roll.

10. Apparatus according to claim 7 or claim 9, where the larger part piece (2) of the work plate (1, 2) is in one piece with a lower cutter guide (20').

11. Apparatus according to claim 8, where the lower cutter guide (20') of the larger part piece (2) of the work plate (1, 2) is a component of an L profile rail (20) mounted on the larger part piece (2).

12. Apparatus according to one of claims 1 to 11, where the upper cutter guide (19') is a component of an L profile rail (19), the portion of which abutting against the larger part piece (2) of the work plate (1, 2), is secured to the larger part piece (2) so as to be removable from the larger part piece (2).

13. Apparatus according to claim 12, with locking pins 18, which extend from the portion of the L profile rail (19) abutting against the larger part piece (2) of the work plate (1, 2) at both ends (illegible) of the L profile rail (19), are insertable into bores provided for this purpose in the region of the longitudinal edges of the larger part piece (2) and assemble the L profile rail (19) in a fixed position relative to the larger part piece (2).

14. Apparatus according to claim 13, pedestals (21) mounted in alignment with the accommodating bores in the larger part piece (2) of the work plate (1, 2) for the locking pins (18) on the larger part piece (2) with a through-bore for the socket pin (18).

15. Apparatus according to one of claims 1 to 14, with a cutter strip (16) that extends at least on a longitudinal edge of the larger part piece (2) of the work plate (1, 2) from the end face facing the smaller part piece (1) to the oppositely situated end face of the larger part piece (2).

16. Apparatus according to one of claims 1 to 15, where insertable locking pins extend from the moveable stopping strip (17) in holes (15) of rows of holes that are configured in the larger part piece (2) along the longitudinal edges of the larger part piece (2) of the work plate (1, 2).

17. Apparatus according to one of claims 7 to 16, with collapsible frames (13,14).

18. Apparatus according to one of claims 7 to 17, with telescopic braces of the frames (13, 14).

## Revendications

1. Dispositif pour couper des nappes de matériau isolant dans un matériau enroulé sur un rouleau, formé par un plateau de travail (1,2) rectangulaire en deux parties, qui est monté sur des bâtis (13, 14) et qui est muni d'une fente (24), qui s'étend à distance d'un côté frontal du plateau de travail sur la largeur de ce dernier et qui est formée entre les parties (1, 2) pour une lame de coupe, passant à travers la fente (24) dans le plateau de travail (1, 2) et mobile sur la largeur du plateau de travail (1, 2), et comportant :
- un logement (7) cylindrique, associé à un côté frontal du plateau de travail pour recevoir le rouleau de matériau isolant et muni d'une fente de sortie (8), s'étendant sur la largeur du plateau de travail (1, 2) en étant adjacente au plateau de travail (1, 2) et prévue pour la bande de matériau isolant à dérouler du rouleau,
- un guidage (11, 19', 20'), qui s'étend à distance de la fente de sortie (8) sur la largeur du plateau de travail (1, 2) en formant saillie sur la face inférieure et la face supérieure du plateau de travail (1, 2) et en définissant la fente (24) entre les parties (1 et 2) du plateau de travail (1, 2) et qui est prévu pour la lame de coupe, qui peut être aboutée au guidage et traverse le plateau de travail (1, 2) pour sectionner des bouts de matériau isolant dans la bande dé matériau isolant,
- le guidage de lame supérieur (19') pouvant être détaché du plateau de travail (1, 2),
- une baguette de butée (17), qui est montée sur le plateau de travail (1, 2), est orientée parallèlement au guidage de lame (11, 19', 20'), peut être déplacée depuis le guidage de lame vers le côté frontal du plateau de travail (1, 2), opposé au logement (7) pour le rouleau de matériau isolant, et peut être fixée sur le plateau de travail (1, 2).

2. Dispositif selon la revendication 1, comportant un guidage (25) pour la bande de matériau isolant déroulée du rouleau de matériau isolant, lequel guidage s'étend au moins le long d'un des bords de la partie (1) du plateau de travail (1, 2), munie du logement (7) cylindrique, jusqu'à la fente (24) ménagée dans le plateau de travail (1, 2), et forme une saillie sur le plateau de travail (1, 2).

3. Dispositif selon la revendication 1 ou 2, dans lequel le logement (7) est posé sur le plateau de travail (1, 2).

4. Dispositif selon la revendication 1 ou 2, dans lequel le logement (7) est monté en dessous du niveau du plateau de travail (1, 2).

5. Dispositif selon l'une quelconque des revendications 1 à 4, comportant sur un de ses côtés frontaux un logement (7) fermé (10) en permanence.

6. Dispositif selon la revendication 5, comportant un couvercle (9) fermant le logement (7) sur le côté frontal opposé au côté frontal (10) fermé en permanence.

7. Dispositif selon l'une quelconque des revendications 1 à 6, dans lequel le logement (7) est associé de manière amovible au plateau de travail (1, 2) ou au bâti (13, 14).

8. Dispositif selon l'une quelconque des revendications 1 à 7, comportant un plateau de travail (1, 2) divisé, dont les parties (1, 2) sont réunies de manière séparable en laissant la fente (24).

9. Dispositif selon l'une quelconque des revendications 1 à 8, dans lequel la plus petite partie (1) du plateau de travail (1, 2) est réalisée d'un seul tenant avec le guidage (11) et le logement (7) pour le rouleau de matériau isolant.

10. Dispositif selon la revendication 7 ou 9, dans lequel la plus grande partie (2) du plateau de travail (1, 2) est réalisée d'un seul tenant avec un guidage de lame inférieur (20').

11. Dispositif selon la revendication 8 ou 9, dans lequel le guidage de lame inférieur (20') de la plus grande partie (2) du plateau de travail (1, 2) est une partie intégrante d'un rail profilé en L (20) abouté à la plus grande partie (2).

12. Dispositif selon l'une quelconque des revendications 1 à 11, dans lequel le guidage de lame supérieur (19') est une partie intégrante d'un rail profilé en L (19), dont la branche, venant en butée contre la plus grande partie (2) du plateau de travail (1, 2), est fixée contre la plus grande partie (2) de manière à pouvoir être détachée de la plus grande partie (2).

13. Dispositif selon la revendication 12, comportant des boulons à enficher (18), qui s'étendent sur les deux extrémités du rail profilé en L (19) et partent de la branche du rail profilé en L (19), venant en butée contre la plus grande partie (2) du plateau de travail (1, 2), qui peuvent être introduits dans des trous prévus à cet effet dans la zone des bords longitudinaux de la plus grande partie (2) et par lesquels le rail profilé en L (19) est assemblé de manière fixe en position par rapport à la plus grande partie (2).

14. Dispositif selon la revendication 13, comportant des supports de palier (21) qui, sur la plus grande partie (2), sont alignés avec les trous de réception dans la plus grande partie (2) du plateau de travail (1, 2) pour les boulons à enficher (18) et qui comportent un forage traversant pour le boulon à enficher (18).

15. Dispositif selon l'une quelconque des revendications 1 à 14, comportant une baguette de mesure (16), qui s'étend au moins sur un bord longitudinal de la plus grande partie (2) du plateau de travail (1, 2) à partir du côté frontal orienté vers la plus petite partie (1) jusqu'au côté frontal opposé de la plus grande partie (2).

16. Dispositif selon l'une quelconque des revendications 1 à 15, dans lequel des boulons, aptes à être enfichés dans des trous (15) de rangées de trous réalisées dans la plus grande partie (2) le long des bords longitudinaux de la plus grande partie (2), partent de la baguette de butée (17) mobile.

17. Dispositif selon l'une quelconque des revendications 7 à 16, comportant des bâtis (13, 14) repliables.

18. Dispositif selon l'une quelconque des revendications 7 à 17, comportant des longerons télescopiques dans les bâtis (13, 14).
